# EUROPÄISCHE PATENTSCHRIFT

(11) **EP 1 316 717 B1**
(45) Veröffentlichungstag und Bekanntmachung des Hinweises auf die Patenterteilung: **24.08.2005**
(21) Anmeldenummer: 02022359.0
(22) Anmeldetag: 08.10.2002
(51) Int. Cl.: F02M 47/02, F02M 57/02, F02M 59/36, F02M 45/02, F02M 45/12

(54) **Kraftstoffeinspritzeinrichtung für eine Brennkraftmaschine**
Fuel injection system for internal combustion engine
Dispositif d'injection de carburant pour un moteur à combustion interne

(30) Priorität: 30.11.2001 DE 10158659
(43) Veröffentlichungstag der Anmeldung: 04.06.2003
(73) Patentinhaber: ROBERT BOSCH GMBH, 70442 Stuttgart (DE)
(72) Erfinder: Egler, Walter, 70839 Gerlingen (DE)
(74) Vertreter: Gruber, Peter

(56) Entgegenhaltungen:
- EP-A- 0 840 003
- WO-A-01/14724
- DE-A- 4 118 236

## Beschreibung

### Stand der Technik

Die Erfindung geht aus von einer Kraftstoffeinspritzeinrichtung für eine Brennkraftmaschine nach der Gattung des Anspruchs 1.

Eine solche Kraftstoffeinspritzeinrichtung ist durch die EP 0 957 261 A1 bekannt. Diese Kraftstoffeinspritzeinrichtung weist eine Kraftstoffhochdruckpumpe und ein mit dieser verbundenes Kraftstoffeinspritzventil für jeden Zylinder der Brennkraftmaschine auf. Die Kraftstoffhochdruckpumpe weist einen durch die Brennkraftmaschine in einer Hubbewegung angetriebenen Pumpenkolben auf, der einen Pumpenarbeitsraum begrenzt, der mit einem Druckraum des Kraftstoffeinspritzventils verbindbar ist, das ein Einspritzventilglied aufweist, durch das wenigstens eine Einspritzöffnung gesteuert wird und das durch den im Druckraum herrschenden Druck gegen eine Schließkraft in einer Öffnungsrichtung zur Freigabe der wenigstens einen Einspritzöffnung bewegbar ist. Es ist ein erstes elektrisch betätigtes Steuerventil vorgesehen, das zwischen zwei Schaltstellungen umschaltbar ist und durch das eine Verbindung des Pumpenarbeitsraums mit einem Entlastungsraum gesteuert wird. Außerdem ist ein zweites elektrisch betätigtes Steuerventil vorgesehen, durch das der in einem Steuerdruckraum herrschende Druck gesteuert wird, durch den das Einspritzventilglied in Schließrichtung beaufschlagt ist. Der Steuerdruckraum weist dabei eine Verbindung mit dem Pumpenarbeitsraum auf und durch das zweite Steuerventil wird eine Verbindung des Steuerdruckraums mit einem Entlastungsraum gesteuert. Nachteilig bei dieser bekannten Kraftstoffeinspritzeinrichtung ist, daß der Verlauf der Kraftstoffeinspritzung, das ist die eingespritzte Kraftstoffmenge und der Druck, bei dem die Kraftstoffeinspritzung erfolgt, während eines Einspritzzyklus nur eingeschränkt variiert werden kann. Insbesondere ist bei einem Einspritzzyklus mit einer Voreinspritzung und einer nachfolgenden Haupteinspritzung der Druck, bei dem die Haupteinspritzung beginnt, und der zeitliche Abstand zwischen der Haupteinspritzung und der Voreinspritzung miteinander gekoppelt und nicht frei variierbar. Wenn die Haupteinspritzung mit einem geringen Druck beginnen soll, so ist der zeitliche Abstand zur Voreinspritzung gering und wenn die Haupteinspritzung mit hohem Druck beginnen soll, so ist der zeitliche Abstand zur Voreinspritzung lang.

Durch die WO 01 14724 A ist eine Kraftstoffeinspritzeinrichtung bekannt, mit einer Kraftstoffhochdruckpumpe und einem mit dieser verbundenen Kraftstoffeinspritzventil für jeden Zylinder der Brennkraftmaschine. Die Kraftstoffhochdruckpumpe weist einen durch die Brennkraftmaschine in einer Hubbewegung angetriebenen Pumpenkolben auf, der einen Pumpenarbeitsraum begrenzt, welcher mit einem Druckraum des Kraftstoffeinspritzventils verbindbar ist. Das Kraftstoffeinspritzventil weist ein Einspritzventilglied auf, durch das wenigstens eine Einspritzöffnung gesteuert wird und das durch den im Druckraum herrschenden Druck gegen eine Schließkraft in einer Öffnungsrichtung zur Freigabe der wenigstens einen Einspritzöffnung bewegbar ist. Es ist ein erstes elektrisch betätigtes Steuerventil vorgesehen, das zwischen zwei Schaltstellungen umschaltbar ist und durch das eine Verbindung des Pumpenarbeitsraums mit einem Entlastungsraum gesteuert wird. Es ist ein zweites elektrisch betätigtes Steuerventil vorgesehen, durch das der in einem Steuerdruckraum herrschende Druck gesteuert wird, durch den das Einspritzventilglied in Schließrichtung beaufschlagt ist. Die Kraftstoffeinspritzeinrichtung weist weiterhin eine Druckübersetzungseinheit auf, durch die der durch die Kraftstoffhochdruckpumpe erzeugte Druck weiter erhöht werden kann, so dass im Druckraum und im Steuerdruckraum ein erhöhter Druck erzeugt werden kann. Durch ein drittes Steuerventil wird die Druckübersetzungseinheit gesteuert, wobei das dritte Steuerventil zwischen zwei Schaltstellungen umschaltbar ist. In einer ersten Schaltstellung wird durch das dritte Steuerventil die Druckübersetzungseinheit mit dem Pumpenarbeitsraum verbunden und von einem Entlastungsraum getrennt und in einer zweiten Schaltstellung wird durch das dritte Steuerventil die Druckübersetzungseinheit vom Pumpenarbeitsraum getrennt und mit dem Entlastungsraum verbunden. Bei dieser Kraftstoffeinspritzeinrichtung ist durch die Druckübersetzungseinheit eine Kraftstoffeinspritzung mit erhöhtem Druck möglich, jedoch kann der Verlauf der Kraftstoffeinspritzung während eines Einspritzzyklus wie bei der EP 0 957 261 A1 nur eingeschränkt variiert werden.

### Vorteile der Erfindung

Die erfindungsgemäße Kraftstoffeinspritzeinrichtung mit den Merkmalen gemäß Anspruch 1 hat demgegenüber den Vorteil, daß durch das erste Steuerventil in dessen erster Schaltstellung im Druckraum und im Steuerdruckraum auch bei mit dem Entlastungsraum verbundenem Pumpenarbeitsraum ein erhöhter Druck aufrechterhalten werden kann, so daß unabhängig von einer Entlastung des Pumpenarbeitsraums mittels des zweiten Steuerventils eine Kraftstoffeinspritzung, insbesondere für eine Voreinspritzung und/oder eine Nacheinspritzung gesteuert werden kann. Der Druckaufbau für eine Haupteinspritzung kann dabei durch das erste Steuerventil gesteuert werden und der Zeitpunkt, zu dem die Haupteinspritzung beginnt kann durch das zweite Steuerventil gesteuert werden. Es ist dadurch eine Entkopplung zwischen dem Druck, bei dem die Haupteinspritzung beginnt und dem zeitlichen Abstand zu einer vorhergehenden Voreinspritzung ermöglicht.

In den abhängigen Ansprüchen sind vorteilhafte Ausgestaltungen und Weiterbildungen der erfindungsgemäßen Kraftstoffeinspritzeinrichtung angegeben. Die Ausbildung gemäß Anspruch 3 ermöglicht eine gleichzeitige Entlastung des Pumpenarbeitsraums sowie des Druckraums und des Steuerdruckraums. Die Ausbildung gemäß Anspruch ermöglicht auf einfache Weise eine Steuerung des Druckes im Steuerdruckraum. Die Ausbildung gemäß Anspruch 5 ermöglicht eine Einstellung des Kraftstoffzuflusses in den Steuerdruckraum bzw. des Kraftstoffabflusses aus dem Steuerdruckraum. Die Ausbildung gemäß Anspruch 6 ermöglicht einen Betrieb der Brennkraftmaschine mit geringer Geräusch-und Schadtstoffemission. Die Ausbildung gemäß Anspruch 9 ermöglicht auf einfache eine Einstellung der Kraftstoffmenge für die Voreinspritzung durch die Zeitdauer, für die das erste Steuerventil geschlossen wird. Die Ausbildung gemäß Anspruch 10 ermöglicht auf einfache und rein mechanische Weise eine Einstellung der Kraftstoffmenge für die Voreinspritzung. Die Ausbildung gemäß Anspruch 14 ermöglicht eine Nacheinspritzung ohne daß während dieser durch den Pumpenkolben Kraftstoff gefördert zu werden braucht. Die Ausbildung gemäß Anspruch 16 ermöglicht auf einfache Weise die Durchführung einer Voreinspritzung. Die Ausbildung gemäß Anspruch 17 ermöglicht eine Entlastung des Druckraums und des Steuerdruckraums.

### Zeichnung

Mehrere Ausführungsbeispiele der Erfindung sind in der Zeichnung dargestellt und in der nachfolgenden Beschreibung näher erläutert. Es zeigen Figur 1 eine Kraftstoffeinspritzeinrichtung für eine Brennkraftmaschine in schematischer Darstellung gemäß einem ersten Ausführungsbeispiel, Figur 2 die Kraftstoffeinspritzeinrichtung ausschnittsweise gemäß einem zweiten Ausführungsbeispiel, Figur 3 einen Verlauf eines Druckes an Einspritzöffnungen eines Kraftstoffeinspritzventils der Kraftstoffeinspritzeinrichtung während eines Einspritzzyklus und Figur 4 den Verlauf der Geschwindigkeit eines Pumpenkolbens der Kraftstoffeinspritzeinrichtung während eines Einspritzzyklus.

### Beschreibung der Ausführungsbeispiele

In den Figuren 1 und 2 ist eine Kraftstoffeinspritzeinrichtung für eine Brennkraftmaschine eines Kraftfahrzeugs dargestellt. Die Brennkraftmaschine ist vorzugsweise eine selbstzündende Brennkraftmaschine. Die Kraftstoffeinspritzeinrichtung ist vorzugsweise als sogenanntes Pumpe-Düse-System ausgebildet und weist für jeden Zylinder der Brennkraftmaschine jeweils eine Kraftstoffhochdruckpumpe 10 und ein mit dieser verbundenes Kraftstoffeinspritzventil 12 auf, die zu einer Baueinheit zusammengefasst sind. Alternativ kann die Kraftstoffeinspritzeinrichtung auch als sogenanntes Pumpe-Leitung-Düse-System ausgebildet sein, bei dem ebenfalls für jeden Zylinder der Brennkraftmaschine die Kraftstoffhochdruckpumpe 10 und das Kraftstoffeinspritzventil 12 vorgesehen sind, die jedoch mit Abstand voneinander angeordnet sind und über eine Leitung miteinander verbunden sind. Die Kraftstoffhochdruckpumpe 10 weist einen in einer Zylinderbohrung 16 eines Pumpenkörpers 14 dicht geführten Pumpenkolben 18 auf, der durch einen Nocken 20 einer Nockenwelle der Brennkraftmaschine direkt oder über ein Übertragungselement, beispielsweise einen Kipphebel, entgegen der Kraft einer Rückstellfeder 19 in einer Hubbewegung angetrieben wird. Der Pumpenkolben 18 begrenzt in der Zylinderbohrung 16 einen Pumpenarbeitsraum 22, in dem beim Förderhub des Pumpenkolbens 18 Kraftstoff unter Hochdruck verdichtet wird. Dem Pumpenarbeitsraum 22 wird mittels des Förderdrucks einer Förderpumpe 21 Kraftstoff aus einem Kraftstoffvorratsbehälter 9 des Kraftfahrzeugs zugeführt.

Das Kraftstoffeinspritzventil 12 weist einen mit dem Pumpenkörper 14 verbundenen Ventilkörper 26 auf, der mehrteilig ausgebildet sein kann, in dem ein Einspritzventilglied 28 in einer Bohrung 30 längsverschiebbar geführt ist. Der Ventilkörper 26 weist an seinem dem Brennraum des Zylinders der Brennkraftmaschine zugewandten Endbereich wenigstens eine, vorzugsweise mehrere Einspritzöffnungen 32 auf. Das Einspritzventilglied 28 weist an seinem dem Brennraum zugewandten Endbereich eine beispielsweise etwa kegelförmige Dichtfläche 34 auf, die mit einem im Ventilkörper 26 in dessen dem Brennraum zugewandtem Endbereich ausgebildeten Ventilsitz 36 zusammenwirkt, von dem oder nach dem die Einspritzöffnungen 32 abführen. Im Ventilkörper 26 ist zwischen dem Einspritzventilglied 28 und der Bohrung 30 zum Ventilsitz 36 hin ein Ringraum 38 vorhanden, der in seinem dem Ventilsitz 36 abgewandten Endbereich durch eine radiale Erweiterung der Bohrung 30 in einen das Einspritzventilglied 28 umgebenden Druckraum 40 übergeht. Das Einspritzventilglied 28 weist auf Höhe des Druckraums 40 durch eine Querschnittsverringerung eine Druckschulter 42 auf. Am dem Brennraum abgewandten Ende des Einspritzventilglieds 28 greift eine vorgespannte Schließfeder 44 an, durch die das Einspritzventilglied 28 zum Ventilsitz 36 hin gedrückt wird. Die Schließfeder 44 ist in einem Federraum 46 des Ventilkörpers 26 angeordnet, der sich an die Bohrung 30 anschließt.

An den Federraum 46 schließt sich an dessen der Bohrung 30 abgewandtem Ende im Ventilkörper 26 eine weitere Bohrung 48 an, in der ein Kolben 50 dicht geführt ist, der mit dem Einspritzventilglied 28 verbunden ist. Der Kolben 50 begrenzt mit seiner dem Einspritzventilglied 28 abgewandten Stirnseite einen Steuerdruckraum 52. Der Druckraum 40 weist eine Verbindung 54 mit dem Pumpenarbeitsraum 22 auf, die durch einen durch den Pumpenkörper 14 und den Ventilkörper 26 verlaufenden Kanal gebildet ist. Die Verbindung 54 wird nachfolgend als Druckraumverbindung 54 bezeichnet. Von der Druckraumverbindung 54 zweigt eine Verbindung 56 zum Steuerdruckraum 52 ab, so daß der Steuerdruckraum 52 ebenfalls mit dem Pumpenarbeitsraum 22 verbunden ist. Die Verbindung 56 wird nachfolgend als Steuerdruckraumverbindung 56 bezeichnet.

Die Kraftstoffeinspritzeinrichtung weist ein erstes elektrisch betätigtes Steuerventil 60 auf, durch das eine Verbindung 59 des Pumpenarbeitsraums 22 mit einem Entlastungsraum gesteuert wird, als der die Druckseite der Förderpumpe 21 und damit zumindest mittelbar der Kraftstoffvorratsbehälter 9 dienen kann. Die Verbindung 59 wird nachfolgend als Entlastungsraumverbindung 59 bezeichnet. Das erste Steuerventil 60 ist stromaufwärts vor der zum Steuerdruckraum 52 führenden Steuerdruckraumverbindung 56 in der Druckraumverbindung 54 angeordnet.

Das erste Steuerventil 60 weist einen Aktor 61 auf, der ein Elektromagnet oder ein Piezoaktor sein kann, der elektrisch angesteuert wird und durch den ein Ventilglied des Steuerventils 60 bewegbar ist. Das erste Steuerventil 60 kann druckausgeglichen oder nicht druckausgeglichen ausgebildet sein. Das erste Steuerventil 60 ist bei einem in Figur 1 dargestellten ersten Ausführungsbeispiel als ein 3/2-Wegeventil ausgebildet und dieses ist zwischen zwei Schaltstellungen umschaltbar. Durch das erste Steuerventil 60 wird in einer ersten Schaltstellung die Entlastungsraumverbindung 59 zum Entlastungsraum 9 geöffnet, so daß der Pumpenarbeitsraum 22 mit dem Entlastungsraum 9 verbunden ist, während der Druckraum 40 und der Steuerdruckraum 52 vom Pumpenarbeitsraum 22 getrennt sind. In einer zweiten Schaltstellung wird durch das erste Steuerventil 60 die Entlastungsraumverbindung 59 zum Entlastungsraum 9 getrennt, so daß der Pumpenarbeitsraum 22 vom Entlastungsraum 9 getrennt ist, während der Druckraum 40 und der Steuerdruckraum 52 mit dem Pumpenarbeitsraum 22 verbunden sind. Das erste Steuerventil 60 wird durch eine elektrische Steuereinrichtung 66 in Abhängigkeit von Betriebsparametern der Brennkraftmaschine zwischen seinen beiden Schaltstellungen umgeschaltet.

Zur Steuerung des Druckes im Steuerdruckraum 52 ist ein zweites elektrisch betätigtes Steuerventil 68 vorgesehen, durch das eine Verbindung 70 des Steuerdruckraums 52 mit einem Entlastungsraum, beispielsweise zumindest mittelbar dem Kraftstoffvorratsbehälter 9, gesteuert wird. Die Verbindung 70 wird nachfolgend als Entlastungsraumverbindung 70 bezeichnet. Das zweite Steuerventil 68 weist einen Aktor 69 auf, der ein Elektromagnet oder ein Piezoaktor sein kann, der elektrisch angesteuert wird und durch den ein Ventilglied des Steuerventils 68 bewegbar ist. Das zweite Steuerventil 68 ist vorzugsweise druckausgeglichen ausgebildet. Das zweite Steuerventil 68 ist als ein 2/2-Wegeventil ausgebildet, durch das in einer ersten Schaltstellung die Entlastungsraumverbindung 70 des Steuerdruckraums 52 mit dem Entlastungsraum 9 geöffnet ist und durch das in einer zweiten Schaltstellung die Entlastungsraumverbindung 70 des Steuerdruckraums 52 mit dem Entlastungsraum 9 getrennt ist. In der Steuerdruckraumverbindung 56 des Steuerdruckraums 52 mit der Druckraumverbindung 54 ist eine Drosselstelle 58 vorgesehen und in der Entlastungsraumverbindung 70 des Steuerdruckraums 52 mit dem Entlastungsraum 9 ist eine weitere Drosselstelle 71 vorgesehen. Die Drosselstellen 58,71 ermöglichen eine Einstellung des Zuflusses von Kraftstoff in den Steuerdruckraum 52 bzw. des Abflusses von Kraftstoff aus dem Steuerdruckraum 52. Das zweite Steuerventil 68 wird ebenfalls durch die Steuereinrichtung 66 gesteuert. Die Steuerung der Steuerventile 60,68 durch die Steuereinrichtung 66 erfolgt abhängig von Betriebsparametern der Brennkraftmaschine, wie beispielsweise Drehzahl, Last und Temperatur.

Nachfolgend wird die Funktion der Kraftstoffeinspritzeinrichtung erläutert. Beim Saughub des Pumpenkolbens 18 wird durch die Förderpumpe 21 bei sich in seiner ersten Schaltstellung befindendem erstem Steuerventil 60, in der der Pumpenarbeitsraum 22 mit der Förderpumpe 21 verbunden und vom Druckraum 40 und vom Steuerdruckraum 52 getrennt ist, Kraftstoff dem Pumpenarbeitsraum 22 zugeführt. Beim Förderhub des Pumpenkolbens 18 erfolgt in einem Einspritzzyklus eine Kraftstoffeinspritzung. Der Einspritzzyklus beginnt mit einer Voreinspritzung, bei der mit relativ geringem Druck eine geringe Kraftstoffmenge eingespritzt wird. Zum Beginn des Förderhubs des Pumpenkolbens 18 wird das erste Steuerventil 60 durch die Steuereinrichtung 66 in seine zweite Schaltstellung gebracht, so daß der Pumpenarbeitsraum 22 vom Entlastungsraum 9 getrennt ist und der Druckraum 40 und der Steuerdruckraum 52 mit dem Pumpenarbeitsraum 22 verbunden sind. Das zweite Steuerventil 68 wird durch die Steuereinrichtung 66 geschlossen. Durch den Pumpenkolben 18 wird dabei Kraftstoff in den Druckraum 40 und den Steuerdruckraum 52 gefördert. Das Kraftstoffeinspritzventil 12 bleibt währenddessen infolge des bei geschlossenem zweitem Steuerventil 68 im Steuerdruckraum 52 herrschenden Drucks geschlossen. Nach einer bestimmten Zeitdauer wird durch die Steuereinrichtung 66 das erste Steuerventil 60 in seine erste Schaltstellung gebracht, so daß der Pumpenarbeitsraum 22 mit dem Entlastungsraum 9 verbunden ist und der Druckraum 40 und der Steuerdruckraum 52 vom Pumpenarbeitsraum 22 getrennt sind. Im Druckraum 40 und dem Steuerdruckraum 52 bleibt somit Kraftstoff unter Druck gespeichert. Zu einem vorgegebenen Zeitpunkt wird durch die Steuereinrichtung 66 das zweite Steuerventil 68 geöffnet, so daß der Steuerdruckraum 52 entlastet ist und das Einspritzventilglied 28 durch den im Druckraum 40 herrschenden Druck öffnet. Die Voreinspritzung erfolgt mit dem Druckniveau, unter dem der Kraftstoff im Druckraum 40 gespeichert ist. Zur Beendigung der Voreinspritzung wird das zweite Steuerventil 68 durch die Steuereinrichtung 66 wieder geschlossen, so daß das Einspritzventilglied 28 infolge des erhöhten Drucks im Steuerdruckraum 52 schließt. Es können auch mehrere voneinander abgesetzte Voreinspritzungen durch entsprechendes Öffnen und Schließen des zweiten Steuerventils 68 erfolgen.

In Figur 3 ist der Verlauf des Druckes p an den Einspritzöffnungen 32 des Kraftstoffeinspritzventils 12 über der Zeit t während einem Einspritzzyklus dargestellt. Die Voreinspritzung entspricht dabei einer in Figur 3 mit I bezeichneten Einspritzphase.

Alternativ kann zur Voreinspritzung auch vorgesehen sein, daß das erste Steuerventil 60 durch die Steuereinrichtung 66 zu Beginn des Förderhubs des Pumpenkolbens 18 in seine zweite Schaltstellung gebracht wird, so daß der Pumpenkolben 18 bei geschlossenem zweitem Steuerventil 68 Kraftstoff in den Druckraum 40 und den Steuerdruckraum 52 fördert. Zu einem bestimmten Zeitpunkt, wenn durch den Pumpenkolben 18 eine bestimmte Kraftstoffmenge in den Druckraum 40 und den Steuerdruckraum 52 gefördert wurde, wird das erste Steuerventil 60 durch die Steuereinrichtung 66 in seine erste Schaltstellung gebracht, so daß der Pumpenarbeitsraum 22 entlastet ist und der Druckraum 40 und der Steuerdruckraum 52 vom Pumpenarbeitsraum 22 getrennt sind und Kraftstoff unter Druck im Druckraum 40 und im Steuerdruckraum 52 gespeichert bleibt. Zu einem vorgegebenen Zeitpunkt wird durch die Steuereinrichtung 66 das zweite Steuerventil 68 geöffnet, so daß der Steuerdruckraum 52 entlastet ist und das Einspritzventilglied 28 durch den im Druckraum 40 herrschenden Druck öffnet. Die Voreinspritzung wird beendet, wenn der Druck im Druckraum 40 so stark gesunken ist, daß die durch die Schließfeder 44 auf das Einspritzventilglied 28 ausgeübte Kraft größer ist als die durch den im Druckraum 40 herrschenden Druck in Öffnungsrichtung auf das Einspritzventilglied 28 bewirkte Kraft und das Einspritzventilglied 28 schließt.

Weiterhin alternativ kann auch vorgesehen sein, daß von einem vorhergehenden Einspritzzyklus bei geschlossenem zweitem Steuerventil 68 noch Kraftstoff im Druckraum 40 und im Steuerdruckraum 52 unter einem Druck gespeichert ist, der ausreichend hoch ist, um durch Öffnen des zweiten Steuerventils 68 eine Voreinspritzung durchzuführen. Zu Beginn des Förderhubs des Pumpenkolbens 18 kann dabei das erste Steuerventil 60 in seiner ersten Schaltstellung bleiben, da kein Kraftstoff in den Druckraum 40 und den Steuerdruckraum 52 gefördert zu werden braucht. Die Voreinspritzung wird beendet, indem das zweite Steuerventil 68 geschlossen wird und/oder wenn der Druck im Druckraum 40 so stark gesunken ist, daß das Einspritzventilglied 28 durch die Schließfeder 44 geschlossen wird.

Weiterhin alternativ kann vorgesehen sein, daß das erste Steuerventil 60 durch die Steuereinrichtung 66 zum Beginn des Förderhubs des Pumpenkolbens 18 in seine zweite Schaltstellung gebracht wird, so daß der Pumpenarbeitsraum 22 vom Entlastungsraum 9 getrennt ist und mit dem Druckraum 40 und dem Steuerdruckraum 52 verbunden ist. Der Nocken 20 weist eine derartige Form auf, daß durch diesen über einen ersten Drehwinkelbereich ein Förderhub des Pumpenkolbens 18 bewirkt wird, so daß durch den Pumpenkolben 18 Kraftstoff in den Druckraum 40 und den Steuerdruckraum 52 bei geschlossenem zweitem Steuerventil 68 gefördert wird. In einem anschließenden Drehwinkelbereich des Nockens 20 ist dieser derart geformt, daß kein weiterer Förderhub des Pumpenkolbens 18 erfolgt. Die Geschwindigkeit C des Pumpenkolbens 18 bei dessen durch den Nocken 20 bewirkter Hubbewegung über dem Drehwinkel ϕ des Nockens 20 ist in Figur 4 dargestellt, wobei die Geschwindigkeit beim durch den ersten Drehwinkelbereich bewirkten Hub mit I bezeichnet ist, die Geschwindigkeit beim nachfolgenden Drehwinkelbereich des Nockens 20 ist Null und die Geschwindigkeit bei durch einen weiteren Drehwinkelbereich des Nockens 20 während einer Haupteinspritzung bewirkten Hubs mit II bezeichnet ist. Durch die Form des Nockens 20 im ersten Drehwinkelbereich und den dabei bewirkten Hub des Pumpenkolbens 18 wird die Kraftstoffmenge bestimmt, die vom Pumpenkolben 18 in den Druckraum 40 und den Steuerdruckraum 52 gefördert wird. Zur Voreinspritzung wird das zweite Steuerventil 68 durch die Steuereinrichtung 66 geöffnet und die Voreinspritzung ist beendet, wenn das zweite Steuerventil 68 geschlossen wird und/oder wenn der Druck im Druckraum 40 so stark gesunken ist, daß das Einspritzventilglied 28 durch die Kraft der Schließfeder 44 geschlossen wird.

Nach der Voreinspritzung wird das erste Steuerventil 60 durch die Steuereinrichtung 66 in seine zweite Schaltstellung gebracht und das zweite Steuerventil 68 wird durch die Steuereinrichtung 66 geschlossen. Beim Förderhub des Pumpenkolbens 18 wird im Druckraum 40 und im Steuerdruckraum 52 Hochdruck aufgebaut, wobei jedoch noch keine Einspritzung erfolgen kann solange das zweite Steuerventil 68 noch geschlossen ist und im Steuerdruckraum 52 Hochdruck herrscht. Wenn im Druckraum 40 ein vorgegebener Druck erreicht ist, bei dem die Haupteinspritzung beginnen soll, so wird durch die Steuereinrichtung 66 das zweite Steuerventil 68 geöffnet, so daß der Steuerdruckraum 52 entlastet ist. Das Einspritzventilglied 28 öffnet dann durch den im Druckraum 40 herrschenden Druck und die Haupteinspritzung beginnt. Die Haupteinspritzung entspricht einer in Figur 3 mit II bezeichneten Einspritzphase. Zur Beendigung der Haupteinspritzung wird das zweite Steuerventil 68 durch die Steuereinrichtung 66 geschlossen, so daß der Steuerdruckraum 52 vom Entlastungsraum 9 getrennt ist und sich im Steuerdruckraum 52 Hochdruck aufbaut, durch den das Einspritzventilglied 28 geschlossen wird. Zusätzlich kann bei Beendigung der Haupteinspritzung auch das erste Steuerventil 60 durch die Steuereinrichtung 66 in seine erste Schaltstellung gebracht werden.

Mit einer Variation des Zeitpunkts des Öffnens des zweiten Steuerventils 68 durch die Steuereinrichtung 66 wird auch der Druck variiert, bei dem die Haupteinspritzung beginnt. Je früher das zweite Steuerventil 68 geöffnet wird, desto geringer ist der Druck, bei dem die Haupteinspritzung beginnt. Je später das zweite Steuerventil 68 geöffnet wird, desto höher ist der Druck, bei dem die Haupteinspritzung beginnt. Durch die vorstehend erläuterten Verfahrensweisen zur Voreinspritzung ist es möglich, den zeitlichen Abstand T zwischen der Voreinspritzung und der Haupteinspritzung bei einer Variation des Druckes, bei dem die Haupteinspritzung beginnt, unabhängig von diesem Druck zu variieren. Der Druckaufbau für die Haupteinspritzung wird dabei durch das erste Steuerventil 60 gesteuert. Wenn die Haupteinspritzung mit hohem Druck beginnen soll, so wird das erste Steuerventil 60 durch die Steuereinrichtung 66 nach der Voreinspritzung zu einem frühen Zeitpunkt von seiner ersten Schaltstellung in seine zweite Schaltstellung umgeschaltet, so daß ein Druckaufbau erfolgt. Der zeitliche Abstand der Haupteinspritzung von der Voreinspritzung wird durch den Zeitpunkt des Öffnens des zweiten Steuerventils 68 durch die Steuereinrichtung 66 bestimmt. Wenn die Haupteinspritzung mit einem geringen Druck beginnen soll, so wird das erste Steuerventil 60 durch die Steuereinrichtung 66 nach der Voreinspritzung zu einem späteren Zeitpunkt geschlossen, so daß ein entsprechend verzögerter Druckaufbau erfolgt. Der zeitliche Abstand der Haupteinspritzung von der Voreinspritzung wird wiederum durch den Zeitpunkt des Öffnens des zweiten Steuerventils 68 bestimmt.

Alternativ kann auch vorgesehen sein, daß das zweite Steuerventil 68 durch die Steuereinrichtung 66 schon vor Beginn der Haupteinspritzung geöffnet wird, so daß der Steuerdruckraum 52 entlastet ist. Das erste Steuerventil 60 wird durch die Steuereinrichtung 66 in seine zweite Schaltstellung gebracht und die Haupteinspritzung beginnt, wenn der Druck im Druckraum 40 so hoch ist, daß dieser das Einspritzventilglied 28 gegen die Kraft der Schließfeder 44 öffnet. Zur Beendigung der Haupteinspritzung wird das zweite Steuerventil 68 durch die Steuereinrichtung 66 geschlossen und/oder das erste Steuerventil 60 wird in seine erste Schaltstellung gebracht.

Nach der Haupteinspritzung kann noch wenigstens eine Nacheinspritzung erfolgen. Nach Beendigung der Haupteinspritzung kann bei geschlossenem zweitem Steuerventil 68 und bei sich in seiner ersten Schaltstellung befindendem erstem Steuerventil 60 Kraftstoff im Druckraum 40 und im Steuerdruckraum 52 gespeichert werden. Die Höhe des Drucks, unter dem der Kraftstoff gespeichert ist, wird durch den Zeitpunkt des Schließens des zweiten Steuerventils 68 bei der Beendigung der Haupteinspritzung bestimmt. Je früher das zweite Steuerventil 68 geschlossen wird, desto höher ist der Druck, unter dem der Kraftstoff im Druckraum 40 und im Steuerdruckraum 52 gespeichert ist. Für eine Nacheinspritzung wird das zweite Steuerventil 68 durch die Steuereinrichtung 66 nochmals geöffnet, so daß der Steuerdruckraum 52 wieder entlastet ist und das Einspritzventilglied 28 öffnet. Die Nacheinspritzung entspricht einer in Figur 3 mit III bezeichneten Einspritzphase. Die Nacheinspritzung wird beendet, indem das zweite Steuerventil 68 durch die Steuereinrichtung 66 geschlossen wird. Es können auch mehrere aufeinanderfolgende Nacheinspritzungen erfolgen. Der bei der Nacheinspritzung eingespritzte Kraftstoff braucht nicht zum Zeitpunkt der Nacheinspritzung durch den Pumpenkolben 18 gefördert werden, sondern wird dem Druckraum 40 und dem Steuerdruckraum 52 entnommen, in die der Kraftstoff durch den Pumpenkolben 18 schon in einer früheren Phase von dessen Förderhub gefördert wurde. Das erste Steuerventil 60 kann nach Beendigung der Haupteinspritzung in seiner ersten Schaltstellung bleiben.

Alternativ kann zur Nacheinspritzung auch das erste Steuerventil 60 durch die Steuereinrichtung 66 in seine zweite Schaltstellung gebracht werden, so daß durch den Pumpenkolben 18 Kraftstoff in den Druckraum 40 gefördert wird. Wenn im Druckraum 40 und dem Steuerdruckraum 52 von der vorhergehenden Haupteinspritzung noch Kraftstoff gespeichert ist, so braucht durch den Pumpenkolben 18 während der Nacheinspritzung nur ein Teil der für die Nacheinspritzung erforderlichen Kraftstoffmenge gefördert zu werden. Wenn bei geöffnetem zweitem Steuerventil 68 und damit entlastetem Steuerdruckraum 52 der Druck im Druckraum 40 so hoch ist, daß die Öffnungskraft auf das Einspritzventilglied 28 größer ist als die auf dieses wirkende Schließkraft, so beginnt die Nacheinspritzung. Die Nacheinspritzung wird beendet, indem das zweite Steuerventil 68 durch die Steuereinrichtung 66 geschlossen wird und/oder wenn der Druck im Druckraum 40 so stark gesunken ist, daß die Schließkraft auf das Einspritzventilglied 28 größer ist als die durch den Druck im Druckraum 40 erzeugte Öffnungskraft und das Einspritzventilglied 28 schließt.

Nach Beendigung der Nacheinspritzung bzw. der Haupteinspritzung, wenn keine Nacheinspritzung vorgesehen ist, kann im Druckraum 40 und im Steuerdruckraum 52 noch Kraftstoff unter Druck gespeichert sein, mit dem beim anschließenden Einspritzzyklus wie vorstehend angegeben eine Voreinspritzung erfolgen kann. Dies erfordert eine wirkungsvolle Abdichtung des Druckraums 40 und des Steuerdruckraums 52, damit durch Leckage kein wesentlicher Druckabfall auftritt. Bei geringer Drehzahl der Brennkraftmaschine, wenn die Zeitdauer eines Einspritzzyklus entsprechend lang ist, kann infolge einer Leckage der Druck im Druckraum 40 und im Steuerdruckraum 52 stark absinken, wobei der Druck jedoch vorzugsweise wenigstens auf dem von der Förderpumpe 21 erzeugten Druckniveau gehalten wird. Es kann auch vorgesehen sein, daß zur Beendigung der Haupteinspritzung bzw. der Nacheinspritzung das zweite Steuerventil 68 durch die Steuereinrichtung 66 geschlossen wird und solange geschlossen bleibt, bis der Druck im Druckraum 40 infolge der Leckage so stark gesunken ist, daß das Einspritzventilglied 28 auch bei geöffnetem zweitem Steuerventil 68 nicht mehr öffnen kann. Anschließend wird das zweite Steuerventil 68 kurzzeitig geöffnet, so daß der Druckraum 40 und der Steuerdruckraum 52 entlastet werden.

In Figur 2 ist die Kraftstoffeinspritzeinrichtung gemäß einem zweiten Ausführungsbeispiel dargestellt, bei der gegenüber dem ersten Ausführungsbeispiel nur die Ausbildung des ersten Steuerventils 160 modifiziert ist. Das erste Steuerventil 160 ist dabei als 3/3-Wegeventil ausgebildet und ist zwischen drei Schaltstellungen umschaltbar. In einer ersten Schaltstellung des Steuerventils 160 ist durch dieses der Pumpenarbeitsraum 22 mit der Förderpumpe 21 bzw. dem Entlastungsraum 9 verbunden und der Druckraum 40 und der Steuerdruckraum 52 sind vom Pumpenarbeitsraum 22 getrennt. In einer zweiten Schaltstellung des Steuerventils 160 ist durch dieses der Pumpenarbeitsraum 22 von der Förderpumpe 21 bzw. dem Entlastungsraum 9 getrennt und der Druckraum 40 und der Steuerdruckraum 52 sind mit dem Pumpenarbeitsraum 22 verbunden. In einer dritten Schaltstellung des Steuerventils 160 ist durch dieses der Pumpenarbeitsraum 22 mit der Förderpumpe 21 bzw. dem Entlastungsraum 9 verbunden und der Druckraum 40 und der Steuerdruckraum 52 sind ebenfalls mit der Förderpumpe 21 bzw. dem Entlastungsraum 9 verbunden. Die erste Schaltstellung des Steuerventils 160 hat somit die gleiche Funktion wie die erste Schaltstellung des Steuerventils 60 gemäß dem ersten Ausführungsbeispiel und die zweite Schaltstellung des Steuerventils 160 hat die gleiche Funktion wie die zweite Schaltstellung des Steuerventils 60 gemäß dem ersten Ausführungsbeispiel. Die vorstehend zum ersten Ausführungsbeispiel erläuterte Funktionsweise der Kraftstoffeinspritzeinrichtung kann somit auch mit dem Steuerventil 160 gemäß dem zweiten Ausführungsbeispiel erreicht werden. Mit der dritten Schaltstellung des Steuerventils 160 ist eine Entlastung des Pumpenarbeitsraums 22 sowie des Druckraums 40 und des Steuerdruckraums 52 ermöglicht. Es kann vorgesehen sein, daß das erste Steuerventil 160 zur Beendigung einer Kraftstoffeinspritzung, das heißt der Voreinspritzung und/oder der Haupteinspritzung und/oder der Nacheinspritzung, durch die Steuereinrichtung 66 in seine dritte Schaltstellung gebracht wird, wodurch eine schnelle Entlastung des Druckraums 40 und des Steuerdruckraums 52 erreicht wird und damit ein schnelles Schließen des Einspritzventilglieds 28 zur Beendigung der Kraftstoffeinspritzung. Es kann vorgesehen sein, daß zur Umschaltung des ersten Steuerventils 160 dessen Aktor 161 durch die Steuereinrichtung 66 mit unterschiedlichen Stromniveaus bestromt wird. Wenn der Aktor 161 stromlos ist, so befindet sich das Steuerventil 160 in seiner ersten Schaltstellung, wenn der Aktor 161 mit einem erhöhten Stromniveau bestromt wird, so wird das Steuerventil 160 in seine dritte Schaltstellung umgeschaltet und wenn der Aktor 161 mit einem nochmals erhöhten Stromniveau bestromt wird, so wird das Steuerventil 160 in seine zweite Schaltstellung umgeschaltet.

## Patentansprüche

1. Kraftstoffeinspritzeinrichtung für eine Brennkraftmaschine mit einer Kraftstoffhochdruckpumpe (10) und einem mit dieser verbundenen Kraftstoffeinspritzventil (12) für jeden Zylinder der Brennkraftmaschine, wobei die Kraftstoffhochdruckpumpe (10) einen durch die Brennkraftmaschine in einer Hubbewegung angetriebenen Pumpenkolben (18) aufweist, der einen Pumpenarbeitsraum (22) begrenzt, der mit einem Druckraum (40) des Kraftstoffeinspritzventils (12) verbindbar ist, das ein Einspritzventilglied (28) aufweist, durch das wenigstens eine Einspritzöffnung (32) gesteuert wird und das durch den im Druckraum (40) herrschenden Druck gegen eine Schließkraft (44) in einer Öffnungsrichtung (29) zur Freigabe der wenigstens einen Einspritzöffnung (32) bewegbar ist, mit einem ersten elektrisch betätigten Steuerventil (60;160), das zwischen wenigstens zwei Schaltstellungen umschaltbar ist und durch das zumindest mittelbar eine Verbindung (59) des Pumpenarbeitsraums (22) mit einem Entlastungsraum (9;21) gesteuert wird und mit einem zweiten elektrisch betätigten Steuerventil (68), durch das der in einem Steuerdruckraum (52) herrschende Druck gesteuert wird, durch den das Einspritzventilglied (28) zumindest mittelbar in Schließrichtung beaufschlagt ist, **dadurch gekennzeichnet, daß** in einer ersten Schaltstellung durch das erste Steuerventil (60;160) der Pumpenarbeitsraum (22) mit dem Entlastungsraum (9;21) verbunden ist, während der Druckraum (40) und der Steuerdruckraum (52) vom Pumpenarbeitsraum (22) getrennt sind und daß in einer zweiten Schaltstellung durch das erste Steuerventil (60;160) der Pumpenarbeitsraum (22) vom Entlastungsraum (9;21) getrennt ist, während der Druckraum (40) und der Steuerdruckraum (52) mit dem Pumpenarbeitsraum (22) verbunden sind.

2. Kraftstoffeinspritzeinrichtung nach Anspruch 1, **dadurch gekennzeichnet, daß** das erste Steuerventil (60) als 3/2-Wegeventil ausgebildet ist, das nur zwischen der ersten und zweiten Schaltstellung umschaltbar ist.

3. Kraftstoffeinspritzeinrichtung nach Anspruch 1, **dadurch gekennzeichnet, daß** das erste Steuerventil (160) als 3/3-Wegeventil ausgebildet ist, das zusätzlich in eine dritte Schaltstellung umschaltbar ist, in der der Pumpenarbeitsraum mit dem Entlastungsraum (9;21) verbunden ist sowie der Druckraum (40) und der Steuerdruckraum (52) mit dem Entlastungsraum (9) verbunden sind.

4. Kraftstoffeinspritzeinrichtung nach einem der Ansprüche 1 bis 3, **dadurch gekennzeichnet, daß** durch das zweite Steuerventil (68) eine Entlastungsraumverbindung (70) des Steuerdruckraums (52) mit einem Entlastungsraum (9) gesteuert wird und daß der Steuerdruckraum (52) eine von der Druckraumverbindung (54) des Pumpenarbeitsraums (22) mit dem Druckraum (40) stromabwärts nach dem ersten Steuerventil (60;160) abführende Steuerdruckraumverbindung (56) mit der Druckraumverbindung (54) aufweist.

5. Kraftstoffeinspritzeinrichtung nach Anspruch 4, **dadurch gekennzeichnet, daß** in der Entlastungsraumverbindung (70) des Steuerdruckraums (52) mit dem Entlastungsraum (9) und/oder in der Steuerdruckraumverbindung (56) des Steuerdruckraums (52) mit der Druckraumverbindung (54) eine Drosselstelle (58;71) vorgesehen ist.

6. Kraftstoffeinspritzeinrichtung nach Anspruch 4 oder 5, **dadurch gekennzeichnet, daß** zu Beginn eines Förderhubs des Pumpenkolbens (18) das erste Steuerventil (60) in seine zweite Schaltstellung gebracht wird und das zweite Steuerventil (68) geschlossen wird, so daß Kraftstoff in den Druckraum (40) und den Steuerdruckraum (52) gefördert wird, daß im Verlauf des Förderhubs des Pumpenkolbens (18) das erste Steuerventil (60;161) in seine erste Schaltstellung gebracht wird, und daß für wenigstens eine Voreinspritzung das zweite Steuerventil (68) geöffnet wird, so daß der Steuerdruckraum (52) entlastet ist und das Einspritzventilglied (28) durch den im Druckraum (40) herrschenden Druck öffnet.

7. Kraftstoffeinspritzeinrichtung nach Anspruch 6, **dadurch gekennzeichnet, daß** zur Beendigung der wenigstens einen Voreinspritzung das zweite Steuerventil (68) geschlossen wird, so daß das Einspritzventilglied (28) durch den im Steuerdruckraum (52) herrschenden Druck schließt.

8. Kraftstoffeinspritzeinrichtung nach Anspruch 6, **dadurch gekennzeichnet, daß** die wenigstens eine Voreinspritzung beendet wird, wenn der im Druckraum (40) herrschende Druck so stark gesunken ist, daß.das Einspritzventilglied (28) durch die Schließkraft (44) schließt.

9. Kraftstoffeinspritzeinrichtung nach Anspruch 8, **dadurch gekennzeichnet, daß** das erste Steuerventil (60;160) beim Förderhub des Pumpenkolbens (18) für eine definierte Zeitdauer in seiner zweiten Schaltstellung gehalten wird, um eine definierte Kraftstoffmenge in den Druckraum (40) und den Steuerdruckraum (52) zu fördern, so daß bei der wenigstens einen Voreinspritzung bis zum Zeitpunkt des Schließens des Einspritzventilglieds (28) eine definierte Kraftstoffmenge eingespritzt wird.

10. Kraftstoffeinspritzeinrichtung nach Anspruch 8, **dadurch gekennzeichnet, daß** der Pumpenkolben (18) durch einen Nocken (20) angetrieben wird, daß der Nocken (20) in einem ersten Drehwinkelbereich eine derart bestimmte Form aufweist, daß der Pumpenkolben (18) einen definierten Förderhub ausführt und eine definierte Kraftstoffmenge in den Druckraum (40) und den Steuerdruckraum (52) fördert, die bei der Voreinspritzung eingespritzt wird, und daß der Nocken (20) in einem anschließenden Drehwinkelbereich eine derart bestimmte Form aufweist, daß der Pumpenkolben (18) keinen weiteren Förderhub ausführt.

11. Kraftstoffeinspritzeinrichtung nach einem der Ansprüche 6 bis 10, **dadurch gekennzeichnet, daß** während des Förderhubs des Pumpenkolbens (18) nach der wenigstens einen Voreinspritzung das erste Steuerventil (60;160) in seine zweite Schaltstellung gebracht wird, daß das zweite Steuerventil (68) geschlossen wird, und daß für eine nachfolgende Haupteinspritzung das zweite Steuerventil (68) geöffnet wird, so daß der Steuerdruckraum (52) entlastet ist und das Einspritzventilglied (28) durch den im Druckraum (40) herrschenden Druck öffnet.

12. Kraftstoffeinspritzeinrichtung nach einem der Ansprüche 6 bis 10, **dadurch gekennzeichnet, daß** während des Förderhubs des Pumpenkolbens (18) nach der wenigstens einen Voreinspritzung das erste Steuerventil (60;160) in seine zweite Schaltstellung gebracht wird und das zweite Steuerventil (68) geöffnet wird, so daß der Steuerdruckraum (52) entlastet ist und daß eine nachfolgende Haupteinspritzung erfolgt, wenn der durch den Pumpenkolben (18) im Druckraum (40) erzeugte Druck so hoch ist, daß durch diesen das Einspritzventilglied (28) gegen die Schließkraft (44) öffnet.

13. Kraftstoffeinspritzeinrichtung nach Anspruch 11 oder 12, **dadurch gekennzeichnet, daß** zur Beendigung der Haupteinspritzung das zweite Steuerventil (68) geschlossen wird.

14. Kraftstoffeinspritzeinrichtung nach einem der Ansprüche 11 bis 13, **dadurch gekennzeichnet, daß** nach der Haupteinspritzung wenigstens eine Nacheinspritzung erfolgt, daß bei der vorhergehenden Haupteinspritzung durch Schließen des zweiten Steuerventils (68) und Schaltung des ersten Steuerventils (60;160) in dessen erste Schaltstellung Kraftstoff unter Druck im Druckraum (40) und im Steuerdruckraum (52) gespeichert wird und daß zur Nacheinspritzung das zweite Steuerventil (68) geöffnet wird, so daß der Steuerdruckraum (52) entlastet ist und das Einspritzventilglied (28) durch den im Druckraum (40) herrschenden Druck öffnet.

15. Kraftstoffeinspritzeinrichtung nach einem der Ansprüche 11 bis 13, **dadurch gekennzeichnet, daß** nach der Haupteinspritzung wenigstens eine Nacheinspritzung erfolgt, daß zur Druckerzeugung für die Nacheinspritzung das erste Steuerventil (60;160) in seine zweite Schaltstellung gebracht wird und daß zur Nacheinspritzung das zweite Steuerventil (68) geöffnet wird.

16. Kraftstoffeinspritzeinrichtung nach einem der Ansprüche 11 bis 15, **dadurch gekennzeichnet, daß** nach der Haupteinspritzung oder der Nacheinspritzung am Ende eines Einspritzzyklus im Druckraum (40) und im Steuerdruckraum (52) bei geschlossenem zweitem Steuerventil (68) und bei in seiner ersten Schaltstellung angeordnetem erstem Steuerventil (60;160) Kraftstoff unter einem so hohen Druck gespeichert wird, daß dieser ausreichend ist, um bei einem nachfolgenden Einspritzzyklus bei geöffnetem zweitem Steuerventil (68) die Voreinspritzung durchzuführen.

17. Kraftstoffeinspritzeinrichtung nach einem der Ansprüche 11 bis 15, **dadurch gekennzeichnet, daß** nach der Haupteinspritzung oder der Nacheinspritzung am Ende eines Einspritzzyklus das zweite Steuerventil (68) geöffnet wird, wenn der Druck im Druckraum (40) infolge einer Leckage so stark gesunken ist, daß die durch diesen auf das Einspritzventilglied (28) in Öffnungsrichtung (29) erzeugte Kraft geringer ist als die auf das Einspritzventilglied (28) wirkende Schließkraft (44).

18. Kraftstoffeinspritzeinrichtung nach einem der Ansprüche 3 bis 17, **dadurch gekennzeichnet, daß** das erste Steuerventil (160) bei Beendigung einer Kraftstoffeinspritzung in seine dritte Schaltstellung gebracht wird.

## Claims

1. Fuel injection device for an internal combustion engine, having a high-pressure fuel pump (10) and a fuel injection valve (12), connected to the high-pressure fuel pump, for each cylinder of the internal combustion engine, the high-pressure fuel pump (10) having a pump piston (18), the reciprocating movement of which is driven by the internal combustion engine and which delimits a pump working space (22) that can be connected to a pressure space (40) of the fuel injection valve (12), which has an injection valve member (28) that controls at least one injection opening (32) and can be moved by the pressure prevailing in the pressure space (40), counter to a closing force (44), in an opening direction (29) in order to open up the at least one injection opening (32), having a first electrically actuated control valve (60; 160), which can be switched between at least two switching positions and is used to control, at least indirectly, a connection (59) between the pump working space (22) and a pressure relief space (9; 21), and having a second electrically actuated control valve (68), which controls the pressure that prevails in a control pressure space (52) and acts on the injection valve member (28), at least indirectly, in the closing direction, **characterized in that** in a first switching position the pump working space (22) is connected to the pressure relief space (9; 21) by the first control valve (60; 160), whereas the pressure space (40) and the control pressure space (52) are disconnected from the pump working space (22), and **in that** in a second switching position the pump working space (22) is disconnected from the pressure relief space (9; 21) by the first control valve (60; 160), whereas the pressure space (40) and the control pressure space (52) are connected to the pump working space (22).

2. Fuel injection device according to Claim 1, **characterized in that** the first control valve (60) is designed as a 3/2-way valve which can only be switched between the first switching position and the second switching position.

3. Fuel injection device according to Claim 1, **characterized in that** the first control valve (160) is designed as a 3/3-way valve, which can additionally be switched into a third switching position, in which the pump working space (22) is connected to the pressure relief space (9; 21) and the pressure space (40) and the control pressure space (52) are connected to the pressure relief space (9).

4. Fuel injection device according to one of Claims 1 to 3, **characterized in that** the second control valve (68) controls a pressure relief space connection (70) between the control pressure space (52) and the pressure relief space (9), and **in that** the control pressure space (52) has a control pressure space connection (56), which leads away from the pressure space connection (54) of the pump working space (22) to the pressure space (40) downstream of the first control valve (60; 160), to the pressure space connection (54).

5. Fuel injection device according to Claim 4, **characterized in that** a throttling point (58; 71) is provided in the pressure relief space connection (70) between the control pressure space (52) and the pressure relief space (9) and/or in the control pressure space connection (56) between the control pressure space (52) and the pressure space connection (54).

6. Fuel injection device according to Claim 4 or 5, **characterized in that** at the start of a delivery stroke of the pump piston (18), the first control valve (60) is moved into its second switching position and the second control valve (68) is closed, so that fuel is delivered into the pressure space (40) and the control pressure space (52), **in that** during the delivery stroke of the pump piston (18), the first control valve (60; 161) is moved into its first switching position, and **in that** the second control valve (68) is opened for at least one preinjection, so that the pressure in the control pressure space (52) is relieved and the injection valve member (28) opens as a result of the pressure prevailing in the pressure space (40).

7. Fuel injection device according to Claim 6, **characterized in that** to end the at least one preinjection the second control valve (68) is closed, so that the injection valve member (28) closes as a result of the pressure prevailing in the control pressure space (52).

8. Fuel injection device according to Claim 6, **characterized in that** the at least one preinjection is ended when the pressure prevailing in the pressure space (40) has dropped to such an extent that the injection valve member (28) closes as a result of the closing force (44).

9. Fuel injection device according to Claim 8, **characterized in that** the first control valve (60; 160) is held in its second switching position for a defined period of time during the delivery stroke of the pump piston (18), in order to deliver a defined quantity of fuel into the pressure space (40) and the control pressure space (52), so that during the at least one preinjection a defined quantity of fuel is injected by the time the injection valve member (28) closes.

10. Fuel injection device according to Claim 8, **characterized in that** the pump piston (18) is driven by a cam (20), **in that** the cam (20), in a first rotary angle range, has a shape which is defined in such a manner that the pump piston (18) executes a defined delivery stroke and delivers a defined quantity of fuel into the pressure space (40) and the control pressure space (52), which quantity of fuel is injected during the preinjection, and **in that** the cam (20), in a subsequent rotary angle range, has a shape which is defined in such a manner that the pump piston (18) does not execute any further delivery stroke.

11. Fuel injection device according to one of Claims 6 to 10, **characterized in that** during the delivery stroke of the pump piston (18) following the at least one preinjection, the first control valve (60; 160) is moved into its second switching position, **in that** the second control valve (68) is closed, and **in that** the second control valve (68) is opened for a subsequent main injection, so that the pressure in the control pressure space (52) is relieved and the injection valve member (28) opens as a result of the pressure prevailing in the pressure space (40).

12. Fuel injection device according to one of Claims 6 to 10, **characterized in that** during the delivery stroke of the pump piston (18) following the at least one preinjection, the first control valve (60; 160) is moved into its second switching position and the second control valve (68) is opened, so that the pressure in the control pressure space (52) is relieved, and **in that** a subsequent main injection takes place when the pressure generated by the pump piston (18) in the pressure space (40) is sufficiently high for this pressure to open the injection valve member (28) counter to the closing force (44).

13. Fuel injection device according to Claim 11 or 12, **characterized in that** to end the main injection the second control valve (68) is closed.

14. Fuel injection device according to one of Claims 11 to 13, **characterized in that** at least one afterinjection takes place after the main injection, **in that** during the preceding main injection, as a result of the second control valve (68) closing and the first control valve (60; 160) being switched into its first switching position, pressurized fuel is stored in the pressure space (40) and in the control pressure space (52), and **in that** the second control valve (68) is opened for the afterinjection, so that the pressure in the control pressure space (52) is relieved and the injection valve member (28) opens as a result of the pressure prevailing in the pressure space (40).

15. Fuel injection device according to one of Claims 11 to 13, **characterized in that** at least one afterinjection takes place after the main injection, **in that** to generate the pressure for the afterinjection, the first control valve (60; 160) is moved into its second switching position, and **in that** the second control valve (68) is opened for the afterinjection.

16. Fuel injection device according to one of Claims 11 to 15, **characterized in that** following the main injection or the afterinjection, at the end of an injection cycle, with the second control valve (68) closed and with the first control valve (60; 160) arranged in its first switching position, fuel is stored in the pressure space (40) and in the control pressure space (52) under a pressure which is sufficiently high to carry out the preinjection during a subsequent injection cycle when the second control valve (68) is open.

17. Fuel injection device according to one of Claims 11 to 15, **characterized in that** following the main injection or the afterinjection, at the end of an injection cycle, the second control valve (68) is opened when the pressure in the pressure space (40) has dropped to such an extent, as a result of a leak, that the force generated on the injection valve member (28) in the opening direction (29) by this pressure is lower than the closing force (44) acting on the injection valve member (28).

18. Fuel injection device according to one of Claims 3 to 17, **characterized in that** the first control valve (160) is moved into its third switching position when a fuel injection has ended.

## Revendications

1. Dispositif d'injection de carburant pour un moteur à combustion interne, comportant :
- une pompe de carburant à haute pression (10) et, pour chaque cylindre du moteur, un injecteur de carburant (12) relié à la pompe (10) qui comporte un piston de pompe (18) dont la course est assurée par le moteur à combustion interne et qui délimite une chambre de travail de pompe (22) qui peut être reliée à une chambre de pression (40) de l'injecteur de carburant (12) qui présente un organe de soupape d'injection (28) qui commande au moins un orifice d'injection (32) et qui peut se déplacer contre une force de fermeture par l'action de la pression régnant dans la chambre de pression (40) dans un sens d'ouverture (29) pour libérer au moins un orifice d'injection (32),
- une première soupape de commande (60 ; 160) actionnée électriquement et qui peut être commutée entre au moins deux positions de commutation et commander au moins indirectement une liaison (59) de la chambre de travail de pompe (22) à une chambre de décharge (9 ; 21),
- une seconde soupape de commande (68) actionnée électriquement qui commande la pression qui règne dans une chambre de pression de commande (52) et qui actionne l'organe de soupape d'injection (28) au moins indirectement dans le sens de fermeture,
**caractérisé en ce que**
dans une première position de commutation, la chambre de travail de pompe (22) est reliée par la première soupape de commande (60 ; 160) à la chambre de décharge (9 ; 21) la chambre de pression (40) et la chambre de pression de commande (52) étant séparées de la chambre de travail de pompe (22), tandis que dans une seconde position de commutation, la chambre de travail de pompe (22) est séparée de la chambre de décharge (9 ; 21) par la première soupape de commande (60 ; 160), la chambre de pression (40) et la chambre de pression de commande (52) étant reliées à la chambre de travail de pompe (22).

2. Dispositif d'injection de carburant selon la revendication 1,
**caractérisé en ce que**
la première soupape de commande (60) est une soupape 3/2 voies qui peut être commutée seulement entre la première et la seconde position de commutation.

3. Dispositif d'injection de carburant selon la revendication 1,
**caractérisé en ce que**
la première soupape de commande (160) est une soupape 3/3 voies qui peut être commutée de plus dans une troisième position de commutation où la chambre de travail de pompe (22) est reliée à la chambre de décharge (9 ; 21), la chambre de pression (40) et la chambre de pression de commande (52) étant également reliées à cette chambre de décharge (9).

4. Dispositif d'injection de carburant selon une des revendications 1 à 3,
**caractérisé en ce que**
la seconde soupape de commande (68) commande une liaison de décharge (70) reliant à la chambre de décharge (9) la chambre de pression de commande (52) qui elle-même présente une liaison de chambre de pression de commande (56) partant de la liaison de chambre de pression (54) reliant la chambre de travail de pompe (22) à la chambre de pression (40), en aval de la première soupape de commande (60 ; 160).

5. Dispositif d'injection de carburant selon la revendication 4,
**caractérisé en ce qu'**
un point d'étranglement (58 ; 71) est prévu dans la liaison de décharge (70) conduisant de la chambre de pression de commande (52) à la chambre de décharge (9) et/ou dans la liaison (56) conduisant de la chambre de pression de commande (52) à la liaison de la chambre de pression (54).

6. Dispositif d'injection de carburant selon la revendication 4 ou 5,
**caractérisé en ce qu'**
au début d'une course de refoulement du piston de pompe (18), la première soupape de commande (60) est amenée à sa seconde position de commutation et la seconde soupape de commande (68) est fermée, de sorte que du carburant est refoulé dans la chambre de pression (40) et dans la chambre de pression de commande (52), et au cours de la course de refoulement du piston de pompe (18), la première soupape de commande (60 ; 161) est amenée dans sa première position de commutation, tandis que pour effectuer au moins une préinjection, la seconde soupape de commande (68) est ouverte, de sorte que la chambre de pression de commande (52) est déchargée et que l'organe de soupape d'injection (28) s'ouvre sous l'action de la pression régnant dans la chambre de pression (40).

7. Dispositif d'injection de carburant selon la revendication 6,
**caractérisé en ce que**
pour achever au moins une préinjection, la seconde soupape de commande (68) est fermée, de sorte que l'organe de soupape d'injection (28) se ferme sous l'action de la pression régnant dans la chambre de pression de commande (52).

8. Dispositif d'injection de carburant selon la revendication 6,
**caractérisé en ce qu'**
au moins une préinjection s'achève quand la pression régnant dans la chambre de pression (40) s'est abaissée au point que l'organe de soupape d'injection (28) se ferme sous l'action de la force de fermeture (44).

9. Dispositif d'injection de carburant selon la revendication 8,
**caractérisé en ce que**
la première soupape de commande (60 ; 160), lors de la course de refoulement du piston de pompe (18), est maintenue pendant un temps défini dans sa seconde position de commutation pour qu'une quantité de carburant définie soit refoulée dans la chambre de pression (40) et dans la chambre de pression de commande (52), de sorte qu'une préinjection allant jusqu'à la fermeture de l'organe de soupape d'injection (28) introduit une quantité définie de carburant.

10. Dispositif d'injection de carburant selon la revendication 8,
**caractérisé en ce que**
le piston de pompe (18) est entraîné par une came (20) qui, dans une première zone angulaire de rotation, présente une forme définie de manière que le piston de pompe (18) exécute une course de refoulement définie en introduisant dans la chambre de pression (40) et dans la chambre de pression de commande (52) une quantité définie de carburant pendant la préinjection, tandis que la came (20), dans la zone angulaire de rotation qui suit, présente une forme définie de manière que le piston de pompe (18) n'effectue pas une course supplémentaire.

11. Dispositif d'injection de carburant selon une des revendications 6 à 10,
**caractérisé en ce que**
pendant la course de refoulement du piston de pompe (18) faisant suite à au moins une préinjection, la première soupape de commande (60 ; 160) est amenée à sa seconde position de commutation et la seconde soupape de commande (68) est fermée, tandis que pour l'injection principale qui suit, cette seconde soupape de commande (68) est ouverte de sorte que la chambre de pression de commande (52) est déchargée et que l'organe de soupape d'injection (28) s'ouvre sous l'action de la pression régnant dans la chambre de pression (40).

12. Dispositif d'injection de carburant selon une des revendications 6 à 10,
**caractérisé en ce que**
pendant la course de refoulement du piston de pompe (18) faisant suite à au moins une préinjection, la première soupape de commande (60 ; 160) est amenée à sa seconde position de commutation et la seconde soupape de commande (68) est ouverte, de sorte que la chambre de pression de commande (52) est déchargée et qu'a lieu une injection principale suivante si la pression produite par le piston de pompe (18) dans la chambre de pression (40) est suffisamment élevée pour ouvrir l'organe de soupape d'injection (28) contre l'action de la force de fermeture (44).

13. Dispositif d'injection de carburant selon la revendication 11 ou 12,
**caractérisé en ce que**
pour achever l'injection principale, la seconde soupape de commande (68) est fermée.

14. Dispositif d'injection de carburant selon une des revendications 11 à 13,
**caractérisé en ce qu'**
- après l'injection principale a lieu au moins une injection secondaire
- pendant l'injection principale précédente, par la fermeture de la seconde soupape de commande (68) et le passage de la première soupape de commande (60 ; 160) à sa première position de commutation, du carburant sous pression est accumulé dans la chambre de pression (40) et dans la chambre de pression de commande (52),
- pour réaliser l'injection ultérieure, la seconde soupape de commande (68) est ouverte, de sorte que la chambre de pression de commande (52) est déchargée et que l'organe de soupape d'injection (28) s'ouvre sous l'action de la pression régnant dans la chambre de pression (40).

15. Dispositif d'injection de carburant selon une des revendications 11 à 13,
**caractérisé en ce qu'**
après l'injection principale a lieu au moins une injection secondaire, et pour produire la pression nécessaire à cette injection secondaire, la première soupape de commande (60 ; 160) est amenée à sa seconde position de commutation puis, après l'injection secondaire, la seconde soupape de commande (68) est ouverte.

16. Dispositif d'injection de carburant selon une des revendications 11 à 15,
**caractérisé en ce qu'**
après l'injection principale ou après l'injection secondaire, à la fin d'un cycle d'injection, la seconde soupape de commande (68) étant fermée et la première soupape de commande (60 ; 160) occupant sa première position de commutation, du carburant est accumulé dans la chambre de pression (40) et dans la chambre de pression de commande (52), à une pression suffisante pour que, lors du cycle d'injection qui suit, s'effectue la préinjection par ouverture de la seconde soupape de commande (68).

17. Dispositif d'injection de carburant selon une des revendications 11 à 15,
**caractérisé en ce qu'**
après l'injection principale ou après l'injection secondaire, à la fin d'un cycle d'injection, la seconde soupape de commande (68) est ouverte si la pression dans la chambre de pression (40), à la suite d'une fuite, s'est abaissée suffisamment pour que la force produite par cette pression sur l'organe de soupape d'injection (28) dans le sens d'ouverture (29) soit inférieure à la force de fermeture (44) agissant sur l'organe de soupape d'injection (28).

18. Dispositif d'injection de carburant selon une des revendications 3 à 17,
**caractérisé en ce que**
la première soupape de commande (160), quand une injection de carburant est achevée, est amenée à sa troisième position de commutation.
